# EUROPÄISCHE PATENTSCHRIFT

(11) **EP 2 079 869 B1**
(45) Veröffentlichungstag und Bekanntmachung des Hinweises auf die Patenterteilung: **27.07.2011**
(21) Anmeldenummer: 07821041.6
(22) Anmeldetag: 09.10.2007
(51) Int. Cl.: D06F 58/04, D06F 95/00

(54) **VORRICHTUNG ZUR BEHANDLUNG EINES EMPFINDLICHEN TEXTILSTÜCKS**
APPARATUS FOR TREATING A SENSITIVE TEXTILE ITEM
DISPOSITIF POUR TRAITER UNE PIÈCE TEXTILE DÉLICATE TEXTILSTÜCKS

(30) Priorität: 12.10.2006 DE 102006048420
(43) Veröffentlichungstag der Anmeldung: 22.07.2009
(73) Patentinhaber: BSH Bosch und Siemens Hausgeräte GmbH, 81739 München (DE)
(72) Erfinder: FISCHER, Ina, 14057 Berlin (DE); REDLIN, Kathrin, 14050 Berlin (DE)
(86) Internationale Anmeldenummer: PCT/EP2007/060669
(87) Internationale Veröffentlichungsnummer: WO 2008/043741

(56) Entgegenhaltungen:
- EP-A- 0 989 223
- WO-A-2005/040485

## Beschreibung

Die Erfindung betrifft eine Vorrichtung zur Behandlung eines empfindlichen Textilstücks. Insbesondere betrifft die Erfindung eine Vorrichtung zur fixierenden Aufnahme mindestens eines Textilstücks, die ein flaches, reißfestes, elastisches, wasserdurchlässiges, hydrophobes Kunststoffmaterial umfasst und um eine Achse senkrecht zur einer längsten Ausdehnung zu einer Rolle zusammenrollbar ist, sowie eine hierfür geeignete Wäschebehandlungsmaschine.

Das Waschen und oder Trocknen von empfindlichen Textilstücken in Wäschebehandlungsmaschinen mit einer die Textilstücke aufnehmenden, sich während der Wäschebehandlung bewegenden Trommel verursacht häufig Beschädigungen oder unerwünschte Formänderungen an den Textilstücken.

Beispielsweise bereitet das Waschen von Hosen in einer Waschmaschine im Allgemeinen Schwierigkeiten. Selbst wenn aufgrund der Materialien der Hose ein Waschen in der Waschmaschine ohne Schaden für diese Materialien prinzipiell möglich ist, führt das Waschen in der Waschmaschine doch in der Regel zu zerknitterten Hosen. Allerdings sind Wolle aufweisende Hosen derzeit in einer üblicherweise in einem Haushalt verwendeten Waschmaschine meist nicht waschbar. Zum einen auf Grund des Oberstoffs, zum anderen würde der Aufwand zur Wiederherstellung der Form und der Bügelfalten unvertretbar hoch sein.

Um eine klassische Herrenhose im wässrigen Medium zu säubern, ist zurzeit die Durchführung einer professionellen Nassreinigung notwendig. Bei der professionellen Nassreinigung wird in einer Industriewaschmaschine mit einem schonenden Waschprogramm und Spezialwaschmittel gewaschen. Anschließend an einen solchen Waschvorgang werden die Bekleidungsstücke von geeignetem Personal mit industriellen Bügelmaschinen wieder in die richtige Form gebracht, wobei wieder eventuelle Bügelfalten erzeugt werden.

Ähnliche Probleme gibt es auch beim Waschen anderer empfindlicher Kleidungsstücke wie Jacken, Kleidern und Röcken in einer Trommelwaschmaschine.

Analoge Probleme können auch beim Trocknen in einem Trommeltrockner auftreten.

Die DE 103 17 399 A1 beschreibt eine Vorrichtung zur Fixierung von Textilien, welche die maschinelle wässrige Reinigung von empfindlichen Textilien ermöglicht. Als Fixiervorrichtung in ihrer einfachsten Form kann danach eine biegbare Vorrichtung zur fixierenden Aufnahme wenigstens eines Textils, beispielsweise ein Gewebestück, eingesetzt werden. Die biegbare Vorrichtung kann das zu waschende empfindliche Textil im nicht gerollten Zustand teilweise oder vollständig bedecken oder umhüllen. Die biegbare Vorrichtung basiert bevorzugt auf einem glatten, reißfesten und/oder dehnbaren Material, wobei die biegbare Vorrichtung um eine Achse senkrecht zur längsten Ausdehnung gerollt werden kann. Das Material der biegbaren Vorrichtung sollte insbesondere wasserdurchlässig sein. Hierbei kann das Material als solches auch wasserundurchlässig aber so ausgebildet sein, dass es Poren, Öffnungen, Kanäle und/oder dergleichen aufweist, durch die Wasser dringen kann. Die biegbare Vorrichtung kann mehrstückig oder vorzugsweise einstückig ausgebildet sein, wobei es vorteilhaft ist, wenn die biegbare Vorrichtung zu einer Rolle zusammenrollbar ist. Die Rolle wird vorzugsweise an die Wandung der Trommel angelegt und anschließend der Waschvorgang gestartet.

Die DE-A-989233 beschreibt eine Vorrichtung entsprechend dem Oberbegriff des Anspruchs 1.

Aufgabe der Erfindung war es daher, eine verbesserte Vorrichtung zur Behandlung von empfindlichen Textilstücken bereitzustellen. Form und Falten der Textilstücke sollten hierdurch möglichst bewahrt werden können und mögliche Beschädigungen der Textilien wie Knitter und Schrumpf sollten minimiert sein.

Erfindungsgemäß werden diese Aufgaben durch eine Vorrichtung mit den Merkmalen von Anspruch 1, und eine Wäschebehandlungsmaschine mit den Merkmalen von Ansprüch 9 gelöst. Vorteilhafte Ausgestaltungen der Erfindung sind in den Unteransprüchen aufgeführt.

Die Erfindung betrifft somit eine Vorrichtung zur fixierenden Aufnahme mindestens eines Textilstücks, die ein flaches, reißfestes, elastisches, wasserdurchlässiges, hydrophobes Kunststoffmaterial umfasst und um eine Achse senkrecht zur längsten Ausdehnung der Vorrichtung zu einer Rolle zusammenrollbar ist, und die eigenständig auseinanderrollbar ist und mindestens ein Halterungselement aufweist, das über eine Verschlusseinrichtung an der Vorrichtung befestigt werden und das mindestens eine Textilstück an der Vorrichtung fixieren kann, dadurch gekennzeichnet, daß sich die Rolle derart an die Trommelinnenwand anlegen kann, dass sich das Textilstück zwischen Vorrichtung und Trommelinnenwand befindet.

Vorzugsweise weist das Material der erfindungsgemäßen Vorrichtung eine Elastizität auf, die es ermöglicht, das Textilstück in gerollter Form in eine Trommel mit einem Durchmesser von 25 bis 130 cm, besonders bevorzugt 30 bis 70 cm einzubringen und beim Zusammenrollen der Vorrichtung in dieser eine Vorspannung zu erzeugen, die ausreicht, dass sich die Rolle in der Trommel eigenständig auseinanderrollen und an eine Trommelinnenwand anlegen kann. sich die Rolle derart an die Trommelinnenwand anlegen kann.

Das Halterungselement kann auf unterschiedliche Weise ausgestaltet sein und unterschiedliche Formen und Materialien aufweisen. Vorzugsweise ist das Halterungselement elastisch. Ein besonders bevorzugtes Halterungselement ist ein Halteband, wobei mindestens ein Halteband, vorzugsweise zwei oder mehr Haltebänder in der Richtung der längsten Ausdehnung der Vorrichtung oder einem Winkel hierzu angeordnet sind.

In einer ganz besonders bevorzugten Ausführungsform weist die erfindungsgemäße Vorrichtung zwei Haltebänder auf, die sich in Richtung der längsten Ausdehnung der Vorrichtung erstrecken.

Das Halterungselement kann über eine Verschlusseinrichtung an der Vorrichtung befestigt werden. Halterungselement und Verschlusseinrichtung können hierbei beispielsweise einen Klettverschluss, Zip-O-Lock-Verschluss oder Druckknopf-Verschluss bilden. Das Halterungselement kann außerdem beispielsweise mit einem oder mehreren Haken versehen sein und in eine entsprechende Öffnung am anderen Ende der Vorrichtung greifen. Andere Kombinationen von Halterungselement und Verschlusseinrichtung sind denkbar (beispielsweise eine Verbindung von Knöpfen und Knopflöchern), solange die Behandlung von empfindlichen Textilstücken in einer Wäschebehandlungsmaschine nicht beeinträchtigt wird.

Als Material für die erfindungsgemäße Vorrichtung eignen sich insbesondere Kunststoffe. Vorzugsweise enthält das Material mindestens einen Kunststoff, der ausgewählt ist aus der Gruppe, die aus Polyester, Polyamid, Polyphenylenoxid und Polyurethan besteht.

Besonders bevorzugt enthält das Material Polyphenylenoxid. Ganz besonders bevorzugt besteht das Material ausschließlich oder zu mehr als 80 Gew.-% aus Polyphenylenoxid. Polyphenylenoxid ist aufgrund seiner Hitzebeständigkeit, Dimensionsstabilität und der geringen Wasserabsorption für die Einbringung in eine Trommel einer Wäschebehandlungsmaschine, insbesondere eine Waschtrommel, besonders geeignet. Ein geeignetes Polyphenylenoxid ist unter der Bezeichnung Noryl® von der der Firma General Electric zu erhalten.

Das Kunststoffmaterial der erfindungsgemäßen Vorrichtung ist wasserdurchlässig. Hierbei kann das Kunststoffmaterial bereits aufgrund seiner chemischen oder physikalischen Struktur wasserdurchlässig sein. Bevorzugt enthält das Kunststoffmaterial allerdings Löcher mit einer Lochfläche von jeweils mindestens 3 mm². Besonders bevorzugt ist es hierbei, wenn sich 5 bis 15 dieser Löcher pro 100 cm² des flachen Kunststoffmaterials befinden.

In einer ganz besonders bevorzugten Ausführungsform der Erfindung sind die Löcher auf der Vorrichtung in parallelen Reihen, vorzugsweise 2 bis 5 Reihen von Löchern mit einer Lochfläche von jeweils mindestens 3 mm², angeordnet.

Die Länge der erfindungsgemäßen Vorrichtung beträgt im Allgemeinen 100 bis 160, vorzugsweise 115 bis 145, besonders bevorzugt 125 bis 135 cm. Die Breite der erfindungsgemäßen Vorrichtung beträgt im Allgemeinen 15 bis 35, vorzugsweise 20 bis 30, besonders bevorzugt 22 bis 26 cm. In einer bevorzugten Ausführungsform ist die erfindungsgemäße Vorrichtung rechteckig mit einer Länge von 125 bis 135 cm, insbesondere 130 cm, und einer Breite von 22 bis 26, insbesondere 24 cm. Der Begriff "rechteckig" umfasst hierbei auch solche Rechtecke, deren Seiten von einer idealen Geraden abweisen. Beispielsweise können die Ecken der erfindungsgemäßen Vorrichtung abgerundet sein. Außerdem können Aussparungen an der Vorrichtung und/oder an der Trommel vorgesehen sein, um die Vorrichtung möglichst gut in die Trommel einzupassen.

Die Maße der vorzugsweise rechteckigen Vorrichtung werden im Allgemeinen zweckmäßig auf die Maße der Waschmaschine abgestimmt, in der sie verwendet werden soll. Dabei hat es sich als besonders vorteilhaft erwiesen, wenn die Länge der Vorrichtung mindestens dem Trommelumfang innerhalb der Mitnehmer entspricht und wenn die Breite maximal der Trommeltiefe im Mittelpunkt der Trommel entspricht.

Die Erfindung betrifft außerdem eine Wäschebehandlungsmaschine mit einer Trommel, die eine innere Trommelwand (Trommelinnenwand) aufweist, wobei die Wäschebehandlungsmaschine die positionsstabile Lagerung von empfindlichen Textilstücken zwischen der inneren Trommelwand und der erfindungsgemäßen Vorrichtung ermöglicht.

Vorzugsweise handelt es sich bei der Wäschebehandlungsmaschine um eine Trommelwaschmaschine oder einen Trommeltrockner.

Die Erfindung ermöglicht das Waschen von kompletten Anzügen. Anzüge sollten immer komplett gewaschen werden, um ein unterschiedliches Warenbild von Sakko und Hose zu vermeiden. Während beispielsweise die Hose auf der erfindungsgemäßen Vorrichtung in einer Waschmaschine behandelt wird, können Sakko und Weste im Inneren der Waschmaschine gewaschen werden. Hierzu könnte die Vorrichtung auf der dem fixierten Textilstück gegenüberliegenden Seite mit Mitnehmern ausgestattet sein. Der Verzicht auf derartige Mitnehmer könnte dann von Vorteil sein, wenn durch das Herabfallen der Wäsche zuviel Mechanik auf die Textilien einwirken würde.

Überdies ist mit der erfindungsgemäßen Vorrichtung auch das Waschen von Turn- und Stoffschuhen möglich. Beim Waschen von Schuhen ist das Herabfallen in der Waschmaschine sehr laut und kann zu Beschädigungen von Schuhen und Waschmaschine führen. Die Schuhe können in einer Ausführungsform der Erfindung mit einer zusätzlichen

Befestigung auf der erfindungsgemäßen Vorrichtung befestigt werden. Wie beim Waschen von Hosen oder anderen Bekleidungsstücken kann die auf diese Weise bestückte Vorrichtung so in die Trommel eingebracht werden, dass die Schuhe zwischen der Trommelinnenwand und der Vorrichtung liegen.

Die Erfindung hat zahlreiche Vorteile. Da die Beschädigungen, die Textilstücke während eines Wasch- oder Trocknungsverfahrens erfahren, größtenteils durch die eingebrachte mechanische Energie verursacht sind, werden die mit der erfindungsgemäßen Vorrichtung in eine Wäschebehandlungsmaschine eingebrachten Textilstücke besonders geschont. Beispielsweise ist es möglich, dass durch die besondere Befestigungs- und Aufnahmetechnik für die Textilstücke die Bügelfalten bei Hosen erhalten bleiben. Durch die Erfindung werden zudem behandlungsbedingtes Knittern, Schrumpf, Pilling und sonstige durch die Wasch- oder Trockenmechanik bedingte Beschädigungen reduziert.

Häufig erübrigt sich bei Verwendung der erfindungsgemäßen Vorrichtung bzw. bei Durchführung des erfindungsgemäßen Verfahrens beim Waschen von empfindlichen Hosen die Verwendung eines Spezialwaschmittels, so dass handelsübliche Wollwaschmittel angewandet werden können.

Die Erfindung wird im Folgenden anhand der in den Figuren 1 bis 6 dargestellten Ausführungsbeispiele näher illustriert.
Figur 1 zeigt eine Vorrichtung.
Fig. 2 zeigt eine Vorrichtung mit einem daran fixierten Textilstück (Hose).
Fig. 3 zeigt eine Vorrichtung mit einer daran fixierten Hose mit umgeschlagener Falte im Bundbereich.
Fig. 4 zeigt die zu einer Rolle zusammengerollte Vorrichtung mit einem daran fixierten Textilstück.
Fig. 5 zeigt schematisch den Querschnitt einer Trommel in einer Wäschebehandlungsmaschine, in der sich eine Vorrichtung mit einem daran fixierten Textilstück befindet.
Fig. 6 zeigt als Beispiel für eine Wäschebehandlungsmaschine eine Waschmaschine mit geöffneter Trommel, aus der die zu einer Rolle zusammengerollte Vorrichtung mit einem daran fixierten Textilstück herausragt.

Figur 1 zeigt eine Ausführungsform einer Vorrichtung 1. Die Vorrichtung 1 dieser Ausführungsform ist eine mit Löchern 4 versehene rechteckige Kunststoffmatte bzw. flexible Kunststoffplatte, die beispielsweise die folgenden Maße aufweisen kann: Länge (5) = 1200 mm; Breite (6) = 230 mm, Dicke = 1 mm. Als Material für die Kunststoffmatte wurde Polyphenylenoxid verwendet, das unter der Bezeichnung Noryl® von General Electric erhältlich ist. Das Textilstück (hier nicht gezeigt) wird bei dieser Ausführungsform mittels entlang der längsten Ausdehnung 5 der Vorrichtung 1 angeordneter Haltebänder als Halterungselemente 2 befestigt. Die Haltebänder 2 sind hierbei an einem Ende der Vorrichtung 1 fest angebracht und können auf der gegenüberliegenden Seite der Vorrichtung 1 an einer Verschlusseinrichtung 3 befestigt werden. In der Vorrichtung 1 der Fig. 1 sind sieben parallele Reihen mit Löchern 4 ("Durchflutungslöcher") für die bessere Durchströmung (beispielsweise mit Waschlauge) vorhanden.

Die Größe der Vorrichtung 1 ist im Allgemeinen auf die inneren Abmessungen der Trommel 9 der Wäschebehandlungsmaschine 11 abgestimmt. Beispielsweise ist die Vorrichtung 1 von Fig.1 für eine Waschmaschine mit der Bezeichnung Maxx Advantage der BSH Bosch und Siemens Hausgeräte GmbH ausgelegt. Die Länge der Vorrichtung 1 entspricht hierbei etwa dem Trommelumfang innerhalb der Mitnehmer und reicht beispielsweise für die Hosenlängen normaler Herrengrößen aus. Die Breite entspricht im Allgemeinen der Trommeltiefe im Mittelpunkt der Trommel 9.

Fig. 2 zeigt eine Vorrichtung 1 mit einem daran fixierten Textilstück (Hose) 7. Die hier gezeigt Hose 7 wurde in Längsrichtung entsprechend ihrer Bügelfalten aufgelegt und mit elastischen Haltebändern 2 in Längsrichtung über die Verschlusseinrichtungen 3 an der Vorrichtung 1 fixiert.

Fig. 3 zeigt eine Vorrichtung mit einer daran fixierten Hose 7 mit umgeschlagener Falte im Bundbereich. Da eine Hose 7 im Bundbereich häufig breiter ist als die innere Tiefe der Trommel 9 einer Wäschebehandlungsmaschine, wird sie in diesem Bereich auf der Vorrichtung 1 gefaltet. Zwar können hierbei zusätzliche Knitter entstehen, jedoch werden damit auch die Bügelfalten in diesem Bereich fixiert.

Fig. 4 zeigt die zu einer Rolle 8 zusammengerollte Vorrichtung 1 mit einem daran fixierten Textilstück 7.

Fig. 5 zeigt schematisch den Querschnitt einer Trommel 9 in einer Wäschebehandlungsmaschine 11, in der sich eine Vorrichtung 1 mit einem daran fixierten Textilstück 7 befindet. 10 bedeutet die Trommelinnenwand.

Fig. 6 zeigt als Beispiel für eine Wäschebehandlungsmaschine eine Waschmaschine 11 mit geöffneter Trommel 9, aus der die zu einer Rolle 8 zusammengerollte Vorrichtung 1 mit einem daran fixierten Textilstück 7 herausragt.

## Patentansprüche

1. Vorrichtung (1) zur fixierenden Aufnahme mindestens eines Textilstücks (7), die ein flaches, reißfestes, elastisches, wasserdurchlässiges, hydrophobes Kunststoffmaterial umfasst und um eine Achse senkrecht zur längsten Ausdehnung (5) der Vorrichtung (1) zu einer Rolle (8) zusammenrollbar ist, und die eigenständig auseinanderrollbar ist und mindestens ein Halterungselement (2) aufweist, das über eine Verschlusseinrichtung (3) an der Vorrichtung (1) befestigt werden und das mindestens eine Textilstück (7) an der Vorrichtung (1) fixieren kann, **dadurch gekennzeichnet, dass** sich die Rolle (8) derart an eine Trommelinnenwand (10) anlegen kann, dass sich das Textilstück (7) zwischen der Vorrichtung (1) und der Trommelinnenwand (10) befindet.

2. Vorrichtung (1) nach Anspruch 1, **dadurch gekennzeichnet, dass** das Material eine Elastizität aufweist, die die es ermöglicht, das Textilstück (7) in gerollter Form (8) in eine Trommel (9) mit einem Durchmesser von 30 bis 100 cm einzubringen und beim Zusammenrollen der Vorrichtung (1) in dieser eine Vorspannung zu erzeugen, die ausreicht, dass sich die Rolle (8) in der Trommel (9) eigenständig auseinanderrollen und an eine Trommelinnenwand (10) anlegen kann.

3. Vorrichtung (1) nach Anspruch 1 oder 2, **dadurch gekennzeichnet, dass** das Halterungselement (2) ein Halteband ist.

4. Vorrichtung (1) nach Anspruch 3, **dadurch gekennzeichnet, dass** sie zwei Haltebänder (2) aufweist, die sich in Richtung der längsten Ausdehnung (5) der Vorrichtung erstrecken.

5. Vorrichtung (1) nach einem der Ansprüche 1 bis 4, **dadurch gekennzeichnet, dass** das Material mindestens einen Kunststoff enthält, der ausgewählt ist aus der Gruppe, die aus Polyester, Polyamid, Polyphenylenoxid und Polyurethan besteht

6. Vorrichtung (1) nach Anspruch 5, **dadurch gekennzeichnet, dass** das Material Polyphenylenoxid enthält.

7. Vorrichtung (1) nach einem der Ansprüche 1 bis 6, **dadurch gekennzeichnet, dass** sie Löcher (4) mit einer Lochfläche von jeweils mindestens 3 mm² enthält.

8. Vorrichtung (1) nach einem der Ansprüche 1 bis 7, **dadurch gekennzeichnet, dass** sie eine Breite (6) von 15 bis 35 cm und eine Länge (5) von 100 bis 160 cm aufweist.

9. Wäschebehandlungsmaschine (11) mit einer Trommel (9), die eine innere Trommelwand (10) aufweist, **dadurch gekennzeichnet, dass** sie die positionsstabile Lagerung von empfindlichen Textilstücken zwischen der inneren Trommelwand (10) und der Vorrichtung (1) nach einem der Ansprüche 1 bis 8 ermöglicht.

10. Wäschebehandlungsmaschine (11) nach Anspruch 9, **dadurch gekennzeichnet, dass** sie eine Trommelwaschmaschine oder ein Trommeltrockner ist.

## Claims

1. Device (1) for receiving and fixing of at least one textile article (7), which comprises a flat, tear-resistant, resilient, water-permeable hydrophobic plastics material and can be rolled up about an axis perpendicular to the longest dimension (5) of the device (1) to form a roll (8), and which can be independently rolled open and has at least one retaining element (2) which is fastened to the device (1) by way of a closure device (3) and which can fix a textile article (7) to the device (1), **characterised in that** the roll (8) can be placed against a drum inner wall (10) in such a manner that the textile article (7) is located between the device (1) and the drum inner wall (10).

2. Device (1) according to claim 1, **characterised in that** the material has a resilience which makes it possible to introduce the textile article (7) in rolled form (8) into a drum (9) with a diameter of 30 to 100 centimetres and when rolling together the device (1) to generate therein a bias sufficient for the roll (8) in the drum (9) to be able to independently roll open and bear against a drum inner wall (10).

3. Device (1) according to claim 1 or 2, **characterised in that** the retaining element (2) is a retaining band.

4. Device (1) according to claim 3, **characterised in that** it comprises two retaining bands (2) which extend in the direction of the longest dimension (5) of the device.

5. Device (1) according to any one of claims 1 to 4, **characterised in that** the material contains at least one plastics material selected from the group consisting of polyester, polyamide, polyphenyleneoxide and polyurethane.

6. Device (1) according to claim 5, **characterised in that** the material contains polyphenyleneoxide.

7. Device (1) according to any one of claims 1 to 6, **characterised in that** it contains holes (4) with a hole area in each instance of at least 3 square millimetres.

8. Device (1) according to any one of claims 1 to 7, **characterised in that** it has a width (6) of 15 to 35 centimetres and a length (5) of 100 to 160 centimetres.

9. Laundry treatment machine (11) with a drum (9) having an inner drum wall (10), **characterised in that** it enables positionally stable positioning of sensitive textile articles between the inner drum wall (10) and the device (1) according to any one of claims 1 to 8.

10. Laundry treatment machine (11) according to claim 9, **characterised in that** it is a drum washing machine or a drum dryer.

## Revendications

1. Dispositif (1) pour la prise avec fixation d'au moins une pièce textile (7), qui comprend une matière plastique plate, résistante à la déchirure, élastique, perméable à l'eau, hydrophobe, et est enroulable en un rouleau (8) autour d'un axe perpendiculaire à la plus longue étendue (5) du dispositif (1), et qui est déroulable de manière autonome et présente au moins un élément de maintien (2) qui peut être fixé sur le dispositif (1) par l'intermédiaire d'un dispositif de fermeture (3) et qui peut fixer au moins une pièce textile (7) sur le dispositif (1), **caractérisé en ce que** le rouleau (8) peut s'appliquer contre une paroi intérieure de tambour (10) de manière à ce que la pièce textile (7) se trouve entre le dispositif (1) et la paroi intérieure de tambour (10).

2. Dispositif (1) selon la revendication 1, **caractérisé en ce que** la matière présente une élasticité qui permet d'amener la pièce textile (7) sous forme enroulée (8) dans un tambour (9) ayant un diamètre de 30 à 100 cm et, lors de l'enroulement du dispositif (1), de produire dans celui-ci une précontrainte suffisante pour que le rouleau (8) puisse se dérouler de manière autonome dans le tambour et s'appliquer contre une paroi intérieure de tambour (10).

3. Dispositif (1) selon la revendication 1 ou 2, **caractérisé en ce que** l'élément de maintien (2) est une bande de maintien.

4. Dispositif (1) selon la revendication 3, **caractérisé en ce qu'**il présente deux bandes de maintien (2) qui s'étendent en direction de la plus longue étendue (5) du dispositif.

5. Dispositif (1) selon l'une quelconque des revendications 1 à 4, **caractérisé en ce que** la matière contient au moins une matière plastique qui est sélectionnée dans le groupe constitué de polyester, polyamide, oxyde de polyphénylène et polyuréthanne.

6. Dispositif (1) selon la revendication 5, **caractérisé en ce que** la matière contient de l'oxyde de polyphénylène.

7. Dispositif (1) selon l'une quelconque des revendications 1 à 6, **caractérisé en ce qu'**il contient des trous (4) ayant une surface perforée de respectivement au moins 3 mm².

8. Dispositif (1) selon l'une quelconque des revendications 1 à 7, **caractérisé en ce qu'**il présente une largeur (6) de 15 à 35 cm et une longueur (5) de 100 à 160 cm.

9. Machine de traitement de linge (11) comprenant un tambour (8) qui présente une paroi de tambour intérieure (10), **caractérisée en ce qu'**elle permet le positionnement en position stable de pièces textiles délicates entre la paroi de tambour intérieure (10) et le dispositif (1) selon l'une quelconque des revendications 1 à 8.

10. Machine de traitement de linge (11) selon la revendication 9, **caractérisée en ce qu'**elle est un lave-linge à tambour ou un sèche-linge à tambour.
